# EUROPÄISCHE PATENTSCHRIFT

(11) **EP 1 825 199 B1**
(45) Veröffentlichungstag und Bekanntmachung des Hinweises auf die Patenterteilung: **18.04.2012**
(21) Anmeldenummer: 05808492.2
(22) Anmeldetag: 28.11.2005
(51) Int. Cl.: F24H 3/04, F24H 9/02

(54) **HEIZLÜFTER**
FAN HEATER
GENERATEUR D'AIR CHAUD

(30) Priorität: 29.11.2004 DE 102004057530
(43) Veröffentlichungstag der Anmeldung: 29.08.2007
(73) Patentinhaber: STEGO-Holding GmbH, 74523 Schwäbisch Hall (DE)
(72) Erfinder: EISENHAUER, Hartmut, 74545 Michelfeld (DE)
(74) Vertreter: Bohnenberger, Johannes
(86) Internationale Anmeldenummer: PCT/EP2005/012699
(87) Internationale Veröffentlichungsnummer: WO 2006/058687

(56) Entgegenhaltungen:
- DE-U- 1 727 350
- US-A- 4 737 616
- US-A- 4 876 436

## Beschreibung

Die Erfindung betrifft einen Heizlüfter nach dem Oberbegriff des Patentanspruches 1 sowie einen Baukasten nach Patentanspruch 24.

Einrichtungen, die elektrische und/oder elektronische Geräte enthalten, beispielsweise Schaltschränke oder Verteilerkästen, müssen in der Regel aktiv belüftet bzw. klimatisiert werden. Damit lassen sich Fehlfunktionen der Bauelemente infolge Kondenswasserbildung oder aufgrund eines zu starken Temperaturgefälles, beispielsweise aufgrund Untertemperatur, vermeiden. Zur Belüftung und gleichmäßigen Temperierung dieser Einrichtungen werden gewöhnlich Heizlüfter verwendet, die an einer gewünschten Stelle in den Schaltschränken platzierbar sind.

So sind beispielsweise Heizlüfter bekannt, die ein im Gehäuse verklemmtes PTC (Positiver Temperaturkoeffizient)-Element als Heizelement aufweisen. PTC-Elemente arbeiten selbstregelnd und temperaturbegrenzend, so dass sich eine Überhitzung im Schaltschrank oder Verteilerkasten zuverlässig vermeiden lässt.

Bekannte Heizlüfter dieser Art sind jedoch sehr komplex aufgebaut und schwierig in der Handhabung. Insbesondere können die Bauteile des Heizlüfters bei unsachgemäßer Handhabung durch Stöße oder dergleichen unerwünschte Einwirkungen von außen leicht beschädigt werden.

Aus der DE 1 727 350 U ist z. B. ein handelsüblicher elektrischer Heizlüfter bekannt, bei dem in einem Gehäuse die zu erwärmende Luft durch ein Gebläse über einen elektrischen Widerstand geführt und nach außen gestoßen wird. Ein im Inneren des Gehäuses angeordneter Antriebsmotor ist - zusammen mit dem Widerstand, der an dem Motor befestigt ist - an der Innenwand des Gehäuses frei schwebend und federnd gelagert. Hierzu ist der Motor, zusammen mit Ventilatorflügeln und dem Widerstand, über Zugfedern mit dem Gehäuse verbunden. Die radial in Bezug auf den Motor ausgerichteten Zugfedern werden - gleichmäßig voneinander beabstandet - an einem Ende an der inneren Gehäusewand des Gehäuses befestigt und sind mit dem anderen Ende an der Außenwand des Motors angebracht.

Auch der Aufbau und die Handhabung dieses Heizlüfters ist äußerst komplex und aufwändig, wobei das System bei Stößen und/oder Vibrationen ein ungünstiges Dämpfungsverhalten aufweist und so ebenfalls Schäden an einzelnen Bauteilen entstehen können.

Aus der US 4,737,616 A ist ein Heizlüfter gemäß dem Oberbegriff des Patentanspruchs 1 bekannt. Jedoch ist dieser erschütterungsempfindlich.

Der Erfindung liegt daher die Aufgabe zu Grunde, einen Heizlüfter der eingangs genannten Art dahin gehend aufzuzeigen, dass er einfach herstellbar und widerstandsfähig ist.

Diese Aufgabe wird durch einen Heizlüfter nach Patentanspruch 1 bzw. durch einen Baukasten nach Patentanspruch 24 gelöst.

Insbesondere wird die Aufgabe durch einen Heizlüfter gelöst, der ein in einer Längsrichtung von Luft durchströmbares Gehäuse, ein Gebläse zum Fördern der Luft und mindestens ein am Gehäuse mittels einer Halterung federelastisch gelagertes Heizelement umfasst. Das Heizelement ist als PTC-Element ausgebildet und das Gebläse ist getrennt vom PTC-Element am Gehäuse gelagert.

Weiterhin wird die Aufgabe durch einen Baukasten gelöst, der einen soeben beschriebenen Heizlüfter umfasst, wobei mindestens zwei, jeweils mindestens ein Befestigungselement zur Befestigung des Heizlüfters an einer dafür vorgesehenen Stelle aufweisende Adapterplatten und Einrichtungen zum Befestigen wahlweise einer der Adapterplatten an einem Gehäuse des Heizlüfters vorgesehen sind.

Ein wesentlicher Punkt der Erfindung liegt darin, dass der Heizlüfter aufgrund des PTC-Elements und aufgrund der vom Gebläse abgetrennten Lagerung des Elements eine äußerst einfache Bauart und Funktionsweise aufweist. Die Handhabung des Heizlüfters wird durch die besonderen physikalischen Eigenschaften des PTC-Elements erleichtert. Gerade zur Temperierung der oben beschriebenen empfindlichen Elektronik in einem Schaltschrank ist daher ein PTC-Element besonders gut geeignet. Aufgrund der erfindungsgemäßen Lagerung sind nun etwaige Stöße und/oder Vibrationen.nicht unmittelbar auf das PTC-Element übertragbar, weil die Lagerung einerseits eine Relativbewegung zwischen Gehäuse und Heizelement zulässt. Andererseits ist der Stoß-/Vibrationsschutz mit der erfindungsgemäßen, explizit auf das Heizelement abstellenden Lagerung in hohem Maße gewährleistet, weil das PTC-Element innerhalb der Halterung für sich gelagert ist und somit unerwünschte Wechselwirkungen zwischen Heizelement und sonstigen Bauteilen, wie dem Gebläse, insbesondere bei unsachgemäßer Verwendung des Heizlüfters, vermeidbar sind.

Mit dem an einer dafür vorgesehenen Stelle auf unterschiedliche Weise befestigbaren Heizlüfter, wie es mit dem Baukastenprinzip vorgesehen ist, wird zudem eine sichere Befestigung des Lüfters in Abhängigkeit unterschiedlicher Umgebungsbedingungen ermöglicht. Dadurch ist ein zusätzlicher Schutz des in dem Heizlüfter gelagerten Heizelements erreichbar.

Die vorliegende Erfindung bezieht sich insbesondere auch auf die Lagerung eines PTC-Elements, das aus filigranen Keramik-Stäben ausgebildet ist, so dass das PTC-Element letztendlich eine gitterförmige Struktur aufweist bzw. als Wabenkörper vorgesehen ist. Das PTC-Element weist damit einen geringen Strömungswiderstand auf und kann so von ausreichend Luft durchströmt werden.

In einer ersten bevorzugten Ausführungsform umfasst die Halterung mindestens ein mit dem Heizelement im Wesentlichen fest verbundenes bzw. verbindbares Aufnahmeelement, das gegenüber dem Gehäuse federnd gelagert ist. Das Aufnahmeelement gewährleistet bei gleichzeitiger Bewegungsfreiheit einen sicheren Halt des Heizelements an einer dafür vorgesehenen Stelle im Heizlüfter. Die so ausgestaltete Lagerung des Heizelements kann damit den von außen einwirkenden Kräften entgegenwirken.

In einer weiteren bevorzugten Ausführungsform umfasst das Aufnahmeelement einen Rahmen mit Krallen, die derart ausgebildet sind, dass das Heizelement in die Krallen einrastbar und so mit dem Rahmen fest verbindbar ist. Die Krallen sind zum Einsetzen des Heizelements elastisch verbiegbar und nehmen bei platziertem Heizelement wieder die ursprüngliche Form ein. Mittels der Krallen ist auf einfachste Weise ein sicherer Halt des Heizelements in der Halterung gewährleistet. Der mit den Krallen ausgebildete Rahmen dient der Verbindung der Krallen untereinander und ist vorzugsweise einstückig mit diesen ausgebildet. Der Rahmen lässt sich somit auf einfache und kostengünstige Weise herstellen. Vorzugsweise verläuft der Rahmen entlang von Wandungen des Gehäuses, so dass das Heizelement möglichst großflächig innerhalb des Gehäuses ausgelegt werden kann. Demgemäß besteht der Rahmen aus vier Rahmenseiten.

Alternativ ist es möglich, die Krallen als separate Elemente auszubilden, so dass sich diese auf den Rahmen beispielsweise aufstecken lassen. Damit sind verschiedene Krallengrößen für unterschiedliche Belastungsfälle und Ausführungsformen der Heizelemente einsetzbar.

Vorzugsweise weist das Aufnahmeelement untere Krallenelemente und obere Krallenelemente auf, wobei die unteren Krallenelemente unmittelbar an dem Rahmen ausgebildet sind und die oberen Krallenelemente mittels mindestens einem an dem Rahmen angeordneten Abstandselement von dem Rahmen beabstandet ausgebildet sind. Die oberen und unteren Krallenelemente gewährleisten einen sicheren Halt des Heizelements innerhalb des Aufnahmeelements und verhindern insbesondere eine Längsverschiebung des Heizelements innerhalb des Gehäuses, d. h. in der Längsrichtung des von Luft durchströmbaren Gehäuses. Die Lage der unteren und oberen Krallenelemente ist in Bezug zu der Längsrichtung des Gehäuses definiert, wobei die Längsrichtung des Gehäuses einer Luftströmungsrichtung durch den Heizlüfter entspricht.

Sind die Krallen bzw. Krallenelemente als separate Elemente auf den Rahmen aufsetzbar, so können mit Hilfe unterschiedlich langer, in Längsrichtung des Gehäuses ausgerichteter Abstandselemente verschiedene Heizelementdicken in das Aufnahmeelement aufgenommen werden. Ein einmal in dem Gehäuse montierter Rahmen ist somit für verschiedene Heizelemente verwendbar.

Vorzugsweise sind die unteren Krallenelemente und die oberen Krallenelemente jeweils alternierend an dem Rahmen angeordnet. Beispielsweise sind pro Rahmenseite zwei untere Krallenelemente und ein dazwischen liegendes oberes Krallenelement vorgesehen. Damit lässt sich auf einfache Weise ein stabiler Halt des Heizelements erreichen.

Alternativ ist es möglich, dass die Krallen derart an dem Rahmen angeordnet sind, dass sich jeweils ein unteres Krallenelement und ein oberes Krallenelement gegenüberliegen. Dies gewährleistet einen besonders sicheren Halt des Heizelements in der Halterung, insbesondere, wenn für jede Rahmenseite mehrere, sich gegenüberliegende Krallenelemente vorgesehen sind.

Die Krallen weisen vorzugsweise lediglich sich in Erstreckungsrichtung des Heizelements, d. h. senkrecht zu den Abstandselementen ausgerichtete Auflageflächen bzw. Kontaktflächen auf, wobei das Heizelement dann auf den unteren Krallenelementen aufliegt und sich gegen die oberen Krallenelemente abstützt. Die Ausbildung der so ausgerichteten Auflage- bzw. Kontaktflächen erleichtert das Einführen des Heizelements in die Halterung, wobei ein ausreichend guter Halt des Heizelements in der Halterung gewährleistet ist.

Eine besonders sichere Aufnahme ist dadurch erreichbar, dass an Stelle einzelner Krallenelemente eine durchgehende untere Auflagefläche an dem Rahmen ausgebildet ist. Das Heizelement liegt dann auf einer Unterseite vollständig auf der Auflagefläche auf.

Eine erfindungsgemäße Lösung sieht vor, dass der Rahmen angeformte Federelemente zur federnden Befestigung am Gehäuse aufweist. Damit ist das Aufnahmeelement fest mit dem Gehäuse verbunden und lässt sich trotzdem, wie bereits oben erwähnt, relativ zum Gehäuse bewegen, so dass den auf das Aufnahmeelement und damit auf das Heizelement wirkenden Kräften begegnet werden kann.

Vorteilhafterweise sind die Federelemente integral mit dem Rahmen ausgebildet. Dies ermöglicht eine äußerst preisgünstige und einfache Herstellung der Halterung. Vorzugsweise sind die Federelemente derart ausgebildet und an den Rahmen angebracht, dass sie gleichzeitig als untere Krallenelemente, d. h. also als Auflageflächen für das Heizelement dienen.

Sind die Federelemente als an den Rahmen anbringbare, separate Elemente ausgebildet, sind je nach Belastungsfall verschiedene Federarten einsetzbar und auch austauschbar.

Die Federelemente können sowohl von oben kommend an den Rahmen angebracht sein oder aber sie sind unterhalb des Rahmens angeordnet.

Eine bevorzugte Ausführungsform sieht vor, dass die Federelemente an Halteeinrichtungen des Gehäuses verriegelbar sind. Dazu weist das Gehäuse z. B. Ausnehmungen auf, in die die Federelemente einschnappen können. Auf diese Weise lässt sich die gesamte Halterung einfach aus dem Gehäuse entfernen, so dass das Einsetzen des Heizelements beispielsweise außerhalb des Gehäuses erfolgen kann. Die Halterung ist dann zusammen mit dem Heizelement in das Gehäuse einsetzbar. Auch ist auf diese Weise die Halterung auf einfache Weise komplett austauschbar.

Um eine optimale federnde Wirkung zu erzielen, ist der Rahmen an nur zwei sich gegenüberliegenden Gehäusewandungen befestigt, wobei mindestens zwei Federelemente für die Verbindung des Rahmens mit jeweils einer Gehäusewandung vorgesehen sind. Die zwei Federelemente pro Gehäusewandung gewährleisten einen ausreichenden Halt des Rahmens in bzw. an dem Gehäuse, während die Befestigung des Rahmens an nur zwei sich gegenüberliegenden Gehäusewandungen dessen ausreichende Bewegungsfreiheit zulässt.

Vorzugsweise sind die Federelemente aus Kunststoff ausgebildet. Kunststoff ermöglicht eine stabile Ausgestaltung federnder Bauteile bei gleichzeitig geringer Masse. Denkbar ist es auch, den Rahmen über Schraubenfedern aus Metall zu lagern.

In einer vorteilhaften Ausführungsform umfasst die Halterung eine Vielzahl von separaten Aufnahmeelementen, die jeweils am Heizelement befestigbar sind und Federn aufweisen, zur Abstützung am Gehäuse. Auch in dieser Ausführungsform besteht die Halterung also aus den Aufnahmeelementen und den entsprechenden Federn. Die Halterung kann in dieser Ausführungsform vollständig an dem Heizelement außerhalb des Gehäuses angebracht werden, so dass das Heizelement komplett mit der Halterung auf einfache Weise in das Gehäuse einsetzbar ist. Vorzugsweise sind jeweils ein Aufnahmeelement und eine Feder an jeweils einer Ecke des beispielsweise quadratisch oder rechteckig ausgebildeten, scheibenförmigen Heizelements vorgesehen. Somit ist auch hier ein ausreichender Halt des in das Gehäuse eingesetzten Heizelements gewährleistet, wobei die Federn etwaige über das Gehäuse übertragene Stöße abfangen können.

Eine bevorzugte Ausführungsform sieht vor, dass die Federn gegenüber einer Verschiebung in Längsrichtung im Gehäuse durch mindestens ein, in das Gehäuse einsetzbares Zwischenstück gehalten sind. Das heißt, die Federn sind in oder an dem Zwischenstück gelagert, so dass das Heizelement ebenfalls federnd gelagert ist. Das Zwischenstück ist dabei wiederum gegen das Gehäuse und/oder gegen weitere Heizlüfterbauteile abgestützt. Vorteilhafterweise ist das Heizelement über die Federn in Sandwich-Bauweise zwischen zwei Zwischenstücken gelagert, wobei sich beide Zwischenstücke wiederum gegen das Gehäuse und/oder gegen weitere Heizlüfterbauteile abstützen. Das Zwischenstück oder die Zwischenstücke weisen vorteilhafterweise hervorstehende Elemente zum Halten der Federn auf, wobei die hervorstehenden Elemente integral mit dem Zwischenstück und/oder als an das Zwischenstück anbringbare, separate Elemente ausgebildet sind.

Für eine kostengünstige und bauteilreduzierte Ausgestaltung eines mit einem federnd gelagerten Heizelement ausgebildeten Heizlüfters kann bei Verwendung zweier Zwischenstücke das eine Zwischenstück gleichzeitig als Berührungsschutzgitter, das andere als Luftleiteinheit ausgebildet sein. Das von außen sichtbare Berührungsschutzgitter zum Schutz vor einem Eingriff in den Heizlüfter weist dann auf einer unteren Seite bezogen auf die Längsrichtung des Gehäuses die hervorstehenden Elemente, z. B. Zapfen auf, die gegen die Federn an einer Oberseite des Heizelements drücken. Die auf einer Unterseite des Heizelements ausgebildeten Federn liegen dann beispielsweise auf einer oberen Seite der Luftleiteinheit, bezogen auf die Längsrichtung des Gehäuses, bzw. auf explizit dafür vorgesehene Aufnahmeflächen auf, bzw. werden durch weitere an der Luftleiteinheit ausgebildete Zapfen geklemmt.

Die Luftleiteinheit dient einer angemessenen Luftführung bzw. Luftverwirbelung in dem Heizlüfter. Damit ist gewährleistet, dass die von einem Gebläse angesaugte Luft in zweckmäßiger Weise durch den Lüfter geleitet wird.

Wie oben beschrieben, weist das Heizelement sowohl auf seiner Unterseite als auch auf seiner Oberseite Federn auf. In einer vorteilhaften Ausführungsform sind die Federn z. B. als Scheibenelemente ausgebildet, so dass sich ein Teil der Scheiben über die Oberseite und ein anderer Teil der Scheiben über die Unterseite des Heizelements hinaus erstrecken. Das heißt, an einer jeweiligen Lagerstelle ist jeweils nur eine Feder vorgesehen, die sich sowohl über die Oberseite als auch über die Unterseite in Bezug auf die Längsrichtung des Gehäuses erstreckt. Die Scheibenelemente sind demgemäß z. B. über ihre jeweiligen Mittelpunkte an dem Heizelement über die Aufnahmeelemente befestigt. Alternativ ist es möglich, die Federn als halbkugelförmige Elemente auszubilden, wobei die Halbkugelgrundflächen jeweils dem Heizelement zugewandt sind.

Des Weiteren ist als eine der bevorzugten Ausführungsformen vorgesehen, dass die Luftleiteinheit zum Halten des Gebläses gegenüber einer Verschiebung in Längsrichtung im Gehäuse ausgebildet ist. Dazu ist die Luftleiteinheit für eine ortsfeste Platzierung innerhalb des Lüfters z. B. in den Gehäusewandungen verrastet und weist eine federnde Einrichtung zur Verspannung des Gebläses in dem Gehäuse auf. Ein etwaiges, durch den Einbau bedingtes Spiel des Gebläses im Gehäuse kann aufgrund der federnden Einrichtung an der Luftleiteinheit ausgeglichen werden, so dass der Heizlüfter keine klappernden Bauteile aufweist.

Vorzugsweise ist die Luftleiteinheit aus Kunststoff ausgebildet, da Kunststoff ein äußerst stabiles und zugleich leichtes Material ist. Ist die federnde Einrichtung einstückig an die Luftleiteinheit angeformt, so ist auch dieses vorzugsweise aus Kunststoff ausgebildet. Eine als separates Element vorgesehene federnde Einrichtung kann z. B. auch als mindestens eine metallene Schraubenfeder oder dergleichen federndes Element ausgebildet sein. Auch eignet sich eine Tellerfeder oder ein Tellerfederpaket für die spielfreie Lagerung des Gebläses.

Eine erfindungsgemäße Lösung sieht vor, dass mindestens eine Gehäusewandung des Heizlüftergehäuses an einer Außenseite mindestens eine Befestigungseinrichtung zur Aufnahme einer Adapterplatte aufweist, wobei die Adapterplatte mindestens ein Befestigungselement zur Befestigung des Heizlüfters an einer dafür vorgesehenen Stelle aufweist. Die Befestigungseinrichtungen können z. B. als Rasthaken an der Gehäusewandung ausgebildet sein, über die die jeweilige Adapterplatte einhängbar ist. Sind verschiedene Adapterplatten mit verschiedenen Befestigungselementen vorgesehen, so kann je nach Bedarf das geeignete Befestigungselement ausgewählt und über die Adapterplatte an dem Gehäuse des Heizlüfters angebracht werden. Die Adapterplatten sind demgemäß unabhängig von deren Befestigungselementen derart ausgebildet, dass jede beliebige Adapterplatte an dem Gehäuse befestigt werden kann.

Die Befestigungselemente können z. B. als Clip-Befestigung mittels eines elastischen und/oder klappbaren Federbügels vorgesehen sein, wobei der Heizlüfter dann vorzugsweise an einer Schiene, z. B. in einem Schaltschrank, befestigbar ist. Die Befestigungselemente können auch mindestens ein Langloch aufweisen, so dass der Heizlüfter unter Ausbildung einer Schraubbefestigung an der dafür vorgesehenen Stelle befestigbar ist.

Eine erfindungsgemäße Lösung sieht vor, dass die Federn der Halterung aus Kunststoff ausgebildet sind, z. B. aus einem Elastomer, wie Gummi oder Silikon. Diese Materialien erlauben eine ausreichende federnde Wirkung und sind zudem leicht und preisgünstig.

Vorzugsweise ist das Aufnahmeelement oder sind die Aufnahmeelemente aus Kunststoff ausgebildet. Kunststoffe sind äußerst stabile und bruchfeste Werkstoffe bei gleichzeitig geringer Masse. Insofern können Aufnahmeelemente aus Kunststoff einen sicheren Halt des Heizelements gewährleisten und unproblematisch federnd gelagert werden.

Im Übrigen ist auch das Gehäuse des Heizlüfters vorzugsweise aus Kunststoff ausgebildet. Damit sind Stabilität und eine geringe Masse des Heizlüfters gewährleistet.

PTC-Heizelemente werden z. B. aus Bariumtitanat als Grundmaterial unter Zusatz weiterer Metalloxide hergestellt. Wie bereits oben beschrieben, ist das Heizelement bei dem erfindungsgemäßen Heizlüfter vorzugsweise als Gitter oder Wabenkörper ausgebildet und weist daher eine äußerst filigrane Struktur auf. Die Gitterstruktur ermöglicht eine ausreichend hohe Luftdurchströmung des Heizlüfters bei geringem Strömungswiderstand. Insofern ist gerade bei einem derart ausgebildeten Heizelement die erfindungsgemäße Lagerung von Vorteil, um insbesondere bei unsachgemäßer Behandlung des Heizlüfters eine Beeinträchtigung der Funktionsfähigkeit des Heizelements zu vermeiden.

Das PTC-Heizelement ist durch eine sprunghafte Erhöhung des Widerstandes in einem sehr begrenzten Temperaturbereich gekennzeichnet. Damit eignet sich das PTC-Heizelement als selbstregelndes Heizelement, so dass eine Überhitzung, z. B. gerade innerhalb des Schaltschrankes, vermeidbar ist. Gerade mit einem PTC-Element lässt sich die empfindliche Elektronik auf einfache Weise präzise temperieren.

In einer bevorzugten Ausführungsform des oben bereits beschriebenen Baukastens ist das Befestigungselement auf der entsprechenden Adapterplatte als elastischer und/ der klappbarer Federbügel zur Ausbildung einer Clipbefestigung und/oder als mindestens ein Langloch zur Ausbildung mindestens einer Schraubverbindung mit einer gewünschten Platzierungsstelle für den Heizlüfter vorgesehen. Eine über den Federbügel realisierbare Clipbefestigung ermöglicht einen schnellen Ortswechsel des Heizlüfters, während eine Schraubverbindung eine besonders stabile Befestigung gewährleistet.

Die Clipbefestigung wird im Falle eines elastischen Bügels, also eines Federbügels, vorzugsweise durch Verklemmung bzw. Verformung eines z. B. Ω-förmigen Bereichs des Bügels bewerkstelligt. Dazu ist der Federbügel vorzugsweise aus einem Federstahl ausgebildet.

Eine weitere bevorzugte Ausführungsform für den Baukasten sieht vor, dass die Einrichtungen zum Befestigen wahlweise einer der Adapterplatten an dem Heizlüftergehäuse mindestens einen Rasthaken an dem Gehäuse des Heizlüfters und mindestens eine Ausnehmung und/oder einen Vorsprung oder dergleichen Element an den Adapterplatten als Gegenstück zu dem mindestens einen Rasthaken umfassen. Damit ist je nach Bedarf die Adapterplatte mit dem gewünschten Befestigungselement an dem Heizlüfter anbringbar. Alternativ ist es möglich, die Adapterplatten an dem Gehäuse zu verschrauben.

Weitere Ausführungsformen der Erfindung ergeben sich aus den Unteransprüchen.

Nachfolgend wird die Erfindung anhand von Ausführungsbeispielen beschrieben, die anhand der Abbildungen näher erläutert werden. Hierbei zeigen
- - Fig. 1: einen perspektivisch dargestellten Heizlüfter in einer ersten bevorzugten Ausführungsform mit teilweiser Sicht auf eine Halterung zum Lagern eines Heizelements;
- - Fig. 2: eine perspektivisch dargestellte Innenansicht eines Heizlüftergehäuses gemäß dem Heizlüfter der ersten Ausführungsform;
- - Fig. 3: das Heizlüftergehäuse gemäß dem Heizlüfter der ersten Ausführungsform in einer Schnittansicht, entsprechend einer Schnittebene III-III aus Fig. 2;
- - Fig. 4 -: das Heizlüftergehäuse gemäß dem Heizlüfter der ersten Ausführungsform in einer Schnittansicht, entsprechend einer Schnittebene IV-IV aus Fig. 2;
- - Fig. 5: die Halterung in einer geschnittenen Seitenansicht gemäß der Schnittlinie V-V aus Fig. 7;
- - Fig. 6: die Halterung in einer geschnittenen Seitenansicht gemäß der Schnittlinie VI-VI aus Fig. 7;
- - Fig. 7: die Halterung in einer Draufsicht;
- - Fig. 8: eine im Schnitt dargestellte Seitenansicht eines Heizlüfters in einer zweiten bevorzugten Ausführungsform mit Sicht auf eine Halterung zum Lagern eines Heizelements;
- - Fig. 9: eine im Schnitt dargestellte Draufsicht des Heizlüfters gemäß der zweiten Ausführungsform;
- - Fig. 10: ein Berührungsschutzgitter für den Heizlüfter gemäß der zweiten Ausführungsform in einer Seitenansicht;
- - Fig. 11: das Berührungsschutzgitter für den Heizlüfter gemäß der zweiten Ausführungsform in einer Draufsicht;
- - Fig. 12: eine mit einem Befestigungselement ausgebildete Adapterplatte zum Anbringen an den Heizlüfter in einer ersten bevorzugten Ausführungsform, in einer Vorderansicht;
- - Fig. 13: die Adapterplatte in einer Seitenansicht;
- - Fig. 14: eine mit einem Befestigungselement ausgebildete Adapterplatte zum Anbringen an den Heizlüfter in einer zweiten bevorzugten Ausführungsform, in einer Vorderansicht;
- - Fig. 15: die Adapterplatte in einer Seitenansicht.

In der nachfolgenden Beschreibung werden für gleiche und gleich wirkende Teile dieselben Bezugsziffern verwendet.

Fig. 1 zeigt einen perspektivisch dargestellten Heizlüfter 10 in einer ersten bevorzugten Ausführungsform, wobei eine Halterung 60 zum Lagern eines Heizelements (nicht dargestellt) zumindest teilweise sichtbar ist: Der Heizlüfter 10 weist in diesem Ausführungsbeispiel ein im Wesentlichen quaderförmiges, z. B. aus Kunststoff ausgebildetes Gehäuse 11 auf, wobei an einer Seitenwand des Gehäuses 11 eine Anschlussklemmleiste 16 für eine Stromversorgung sowohl für einen in dem Gehäuse 11 unterbringbaren Lüfter bzw. ein Gebläse (nicht gezeigt), als auch für das, ebenfalls in das Gehäuse 11 einbaubare Heizelement vorgesehen ist. Eine Abdeckung der Leiste 16 ist beispielsweise aus Kunststoff ausgebildet. Eine weitere Seitenwand weist eine Befestigungseinrichtung 17 auf, um den Heizlüfter 10 an einer dafür vorgesehenen Stelle, z. B. in einem Schaltschrank, zu befestigen. Die Befestigungseinrichtung 17 ist in diesem Falle derart ausgelegt, dass beispielsweise ein elastischer Metallbügel (nicht gezeigt) an die Einrichtung 17 anbringbar ist, um über diesen eine Clipbefestigung an der gewünschten Stelle zu ermöglichen. Der beispielsweise einen Ω-förmigen Bereich aufweisende Bügel kann durch eine elastische Verformung an entsprechender Stelle im Schaltschrank verklemmt werden. Über die Befestigungseinrichtung 17 ist jedoch auch eine Adapterplatte (nicht gezeigt) montierbar, wobei diese Platte dann ein entsprechendes Befestigungselement aufweist, um den Lüfter an der dafür vorgesehenen Stelle, z. B. innerhalb des Schaltschrankes zu befestigen. Es ist vorgesehen ist, je nach Bedarfsfall, unterschiedliche Befestigungselemente über verschiedene Platten an dem Gehäuse des Heizlüfters befestigen zu können. Insofern sind die Platten derart ausgebildet, dass sie sich unproblematisch auswechseln lassen. Eine nähere Ausführung der verschiedenen Befestigungselemente folgt in der nachfolgenden Beschreibung.

An einer Oberseite 13 des Heizlüfters 10 bezogen auf eine Längsrichtung L des Gehäuses ist ein oberes Berührungsschutzgitter 19 vorgesehen, um den Eingriff von außen in den Lüfter 10 zu verhindern. Durch das Berührungsschutzgitter 19 hindurch ist die Halterung 60 für das Heizelement sichtbar. Die Oberseite ist in Bezug zu der Längsrichtung L des Gehäuses 11 definiert, wobei die Längsrichtung L des Gehäuses einer Luftströmungsrichtung Pe bzw. Pa (vgl. Fig. 8) durch den Heizlüfter 10 entspricht.

Mit Fig. 2 ist eine perspektivische Innenansicht des Heizlüftergehäuses 11 gemäß dem Heizlüfter 10 der ersten Ausführungsform mit der erfindungsgemäßen Halterung 60, jedoch ohne dem oberen Berührungsschutzgitter dargestellt. Lediglich ein unteres Berührungsschutzgitter 18 schließt das Gehäuse 11 auf einer Unterseite 12, bezogen auf die Längsrichtung L des Gehäuses 11, ab, wobei das untere Berührungsschutzgitter 18 vorzugsweise einstückig mit dem Gehäuse 11 ausgebildet ist. Die perspektivische Ansicht zeigt die Halterung 60 zum Halten des Heizelements (nicht gezeigt), wobei diese ein Aufnahmeelement 61 mit einem Rahmen 64 und Krallen 65 umfasst, wobei die Krallen 65 derart ausgebildet sind, dass das Heizelement in diese einrastbar und so mit dem Rahmen 64 und damit mit dem Aufnahmeelement 61 fest verbindbar ist.

Damit das Heizelement eingesetzt werden kann, sind die Krallen 65 vorzugsweise elastisch verbiegbar und umschließen das Heizelement, indem sie nach dem Einsetzen des Heizelements wieder ihre ursprüngliche Form einnehmen. Damit ist das Heizelement sicher in der Halterung 60 befestigt. Die Krallen 65 sind durch den Rahmen 64 einstückig miteinander verbunden. Vorzugsweise verläuft der Rahmen 64 entlang von Gehäusewandungen des Gehäuses 11, so dass das Heizelement möglichst großflächig innerhalb des Gehäuses 11 ausgelegt werden kann. Der Rahmen 64 besteht demgemäß aus vier Rahmenseiten.

Alternativ ist es möglich, die Krallen als separate Elemente auszubilden, so dass sich diese auf den Rahmen beispielsweise aufstecken lassen. Damit sind verschiedene Krallengrößen für unterschiedliche Belastungsfälle und Ausführungsformen der Heizelemente einsetzbar.

Wie aus Fig. 2 ersichtlich, weist das Aufnahmeelement 61 untere Krallenelemente 65a und obere Krallenelemente 65b, bezogen auf die Längsrichtung L des Gehäuses, auf. Die unteren Krallenelemente 65a sind unmittelbar an dem Rahmen 64 angeformt, während die oberen Krallenelemente 65b jeweils mittels eines an dem Rahmen 64 angeordneten Abstandselements 66 von dem Rahmen 64 beabstandet ausgebildet sind. Damit ist das Heizelement sicher zwischen den unteren Krallenelementen 65a und den oberen Krallenelementen 65b verspannbar, wobei insbesondere eine Verschiebung des Heizelements in Längsrichtung, aber auch eine Verschiebung quer zur Längsrichtung innerhalb des Gehäuses 11 vermeidbar ist.

Sind die Krallen bzw. Krallenelemente und/oder auch die Abstandselemente in der alternativen Ausführungsform als separate Elemente an dem Rahmen anbringbar, so können mit Hilfe unterschiedlich langer Abstandselemente verschiedene Heizelementdicken in das Aufnahmeelement aufgenommen werden. Ein einmal in dem Gehäuse montierter Rahmen ist somit für verschiedene Heizelemente verwendbar.

Die Krallenelemente 65a, 65b sind gemäß Fig. 2 alternierend an dem Rahmen 64 angeordnet. So steht jeweils zwei unteren Krallenelementen 65a ein oberes Krallenelement 65b an jeder Rahmenseite gegenüber. Damit ist auf einfache Weise ein stabiler Halt des Heizelements gewährleistet.

Alternativ können für jede Rahmenseite unmittelbar gegenüberliegende Krallenelemente vorgesehen sein, d. h., ein unteres Krallenelement liegt einem oberen Krallenelement gegenüber. Für eine sichere Befestigung des Heizelements sind dann für jede Rahmenseite mindestens zwei sich gegenüberliegende Krallenpaare vorzusehen.

Wie aus Fig. 2 ersichtlich, weisen die Krallen Auflageflächen bzw. Kontaktflächen 67a, 67b auf, so dass das Heizelement auf den unteren Krallenelementen 65a aufliegt und sich gegen die oberen Krallenelemente 65b über deren Kontaktflächen 67b abstützt.

Die Auflageflächen 67a der unteren Krallenelemente 65a sind gem. Fig. 2 integral mit Federelementen 62 zur federnden Befestigung des Aufnahmeelements 61 an dem Gehäuse 11 ausgebildet, wobei jeweils zwei Federelemente 62 an zwei sich gegenüberliegenden Rahmenseiten ausgebildet sind. Damit ist eine optimal federnde Lagerung des Aufnahmeelements 61 bei gleichzeitig sicherer Befestigung an dem Gehäuse 11 gewährleistet. Die beiden anderen sich gegenüberliegenden, ohne Federelemente ausgebildeten Rahmenseiten weisen ausschließlich Krallenelemente 65a, 65b auf, wobei die unteren Krallenelemente 65a als Auflageflächen 67a für das Heizelement ausgebildet sind.

Aufgrund der besonderen Ausgestaltung der Federelemente 62 ist der Rahmen 64 von dem Gehäuse 11 beabstandet angeordnet und diesem gegenüber federnd gelagert. Die Federelemente 62 stellen also in dieser Ausführungsform die Verbindung des Aufnahmeelements 61 mit dem Gehäuse 11 her. Demgemäß lässt sich das Aufnahmeelement 61 relativ zum Gehäuse 11 bewegen, so dass das Aufnahmeelement 61 äußere Einwirkungen, z. B. Stoßkräfte, abfangen kann. Damit ist das in dem Aufnahmeelement 61 gelagerte Heizelement vor den äußeren Einwirkungen geschützt.

Die Federelemente 62 sind integral mit dem Rahmen 64 ausgebildet, erstrecken sich von dem Rahmen 64 ausgehend bogenförmig abwärts und sind schließlich mit dem Gehäuse 11 verbunden. Dazu weist das Gehäuse 11 z. B. Ausnehmungen auf, in die die Federelemente 62 einschnappen können. Auf diese Weise lässt sich die gesamte Halterung 60 einfach aus dem Gehäuse 11 entfernen oder einsetzen. Das Einsetzen des Heizelements in die Halterung 60 kann beispielsweise außerhalb des Gehäuses 11 erfolgen, so dass diese dann zusammen mit dem Heizelement in das Gehäuse 11 einsetzbar ist. Auch kann auf diese Weise die Halterung 60 komplett ausgetauscht werden.

Sind die Federelemente als an den Rahmen anbringbare, separate Elemente ausgebildet, sind je nach Belastungsfall verschiedene Federarten einsetzbar und auch austauschbar.

Im Übrigen können auch mehrere Heizelemente mittels mehrerer Halterungen im Heizlüfter angeordnet werden.

Fig. 3 zeigt das Heizlüftergehäuse 11 gemäß dem Heizlüfter der ersten Ausführungsform mit der Halterung 60 in einer Schnittansicht, entsprechend einer Schnittebene III-III aus Fig. 2. Eine weitere Schnittansicht gemäß der Schnittebene IV-IV aus Fig. 2 ist in Fig. 4 dargestellt. Fig. 3 und Fig. 4 verdeutlichen die Beabstandung des Aufnahmeelements 61 von den Gehäusewandungen. Die besondere bogenförmige Gestaltung der Federelemente 62 ist insbesondere Fig. 4 zu entnehmen. Aufgrund der Bogenform lässt sich auf einfache Weise eine ausreichend federnde Wirkung der Federelemente auf das Aufnahmeelement 61 erreichen und gleichzeitig die oben beschriebene Beabstandung realisieren.

Die Fig. 5, 6 und 7 zeigen allein die Halterung 60 in zwei verschiedenen geschnittenen Vorderansichten und in einer Draufsicht. Fig. 5 zeigt den Schnitt entlang der Schnittlinie V-V aus Fig. 7, Fig. 6 stellt den Schnitt entlang der Schnittlinie VI-VI, ebenfalls aus Fig. 7 dar. Insbesondere aus Fig. 7 ist ersichtlich, dass sich die Federelemente 62 auf beiden Seiten des Rahmens 64 in Erstreckungsebenen des Rahmens 64 erstrecken. Damit kann die Beabstandung des Aufnahmeelements 61 von dem Gehäuse 11 erreicht werden.

Fig. 8 zeigt eine im Schnitt dargestellte Seitenansicht eines Heizlüfters 10 in einer zweiten bevorzugten Ausführungsform mit Sicht auf eine Halterung 60 zum Lagern eines Heizelements 30. Ein Gehäuse 11 entspricht im Wesentlichen dem Gehäuse gemäß der ersten Ausführungsform, deshalb sei diesbezüglich auf obige Beschreibung verwiesen.

Das Heizelement 30 ist hier als PTC-Element vorgesehen und als filigraner, gitterförmiger Wabenkörper ausgebildet, der aufgrund seiner Gitterstruktur eine ausreichend hohe Luftdurchströmung durch den Heizlüfter ermöglicht.

In Fig. 8 ist der Schichtaufbau des Heizlüfters 10 dargestellt. Ein Gebläse 40, eine Luftleiteinheit 50, das federnd gelagerte Heizelement 30 und ein oberes Berührungsschutzgitter 19 sind in dem Gehäuse 11 übereinander gelagert. Ein unteres Berührungsschutzgitter (nicht sichtbar) ist vorzugsweise einstückig mit dem Gehäuse 11 ausgebildet. Unmittelbar an das untere Berührungsschutzgitter aufliegend ist das Gebläse 40 in dem Gehäuse 11 gelagert. Aufgesetzt auf das Gebläse 40, z. B. einen Axiallüfter, ist die Luftleiteinheit 50 angeordnet. Diese ist mittels Zapfenelementen 51 in dem Gehäuse 11 verankert, so dass eine Verschiebung der Luftleiteinheit in Längsrichtung L, aber auch deren Querverschiebung in dem Gehäuse 11 vermeidbar ist. Die Luftleiteinheit 50 weist an einer unteren Seite 53, bezogen auf die Längsrichtung L des Gehäuses, eine federnde Einrichtung 55 auf, die auf das Gebläse 40 drückt und dieses somit spielfrei in dem Gehäuse 11 platziert. Außerdem sind an der Luftleiteinheit 50 auf einer oberen Seite 54, bezogen auf die Längsrichtung L des Gehäuses, hervorstehende Elemente bzw. Aufnahmeflächen 52 vorgesehen, um das federnd gelagerte Heizelement 30 über diese aufzunehmen. Das Heizelement 30 ist in diesem Ausführungsbeispiel in einer Halterung 60 gelagert, die eine Vielzahl von separaten Aufnahmeelementen 61 umfasst. Die Aufnahmeelemente 61 sind unmittelbar am Heizelement 30 befestigt und werden über Federn 63 am Gehäuse 11 und/oder an weiteren Bauteilen des Heizlüfters abgestützt. Das so mit der Halterung 60 ausgestattete Heizelement 30 liegt, wie bereits oben erwähnt, auf den hervorstehenden Elementen 52 der Luftleiteinheit 50 über die sich auf einer Unterseite 31 des Heizelements 30 erstreckenden Federn 63 auf. Gleichzeitig liegt das obere Berührungsschutzgitter 19 über an einer unteren Seite des Gitters 19 hervorstehende Elemente bzw. Zapfen 20 wiederum auf den auf einer Oberseite 32 des Heizelements 30 sich erstreckenden Federn 63 auf. Damit ist das Heizelement 30 zwischen die Luftleiteinheit 50 und das Berührungsschutzgitter 19 geklemmt, wobei der unmittelbare Kontakt zwischen den Federn 63 und der Luftleiteinheit 50 bzw. dem Berührungsschutzgitter 19 über die integral mit diesen ausgebildeten hervorstehenden Elementen 20, 52 erzielbar ist. Ober- und Unterseiten sind jeweils in Bezug auf die Längsrichtung L des Gehäuses definiert.

Das PTC-Element 30 ist aufgrund der mit den Federn 63 ausgebildeten Aufnahmeelemente 61 von dem Gehäuse 11 beabstandet und diesem gegenüber federnd gelagert. Da das Heizelement 30 in dieser Ausführungsform im Wesentlichen als quadratisch ausgebildete Scheibe vorgesehen ist, ist jeweils ein Aufnahmeelement 61 mit entsprechender Feder 63 an jeweils einer Ecke des Heizelements 30 angebracht. Dies gewährleistet einen ausreichend sicheren Halt des Heizelements 30 bei gleichzeitig federnder Lagerung. Die federnde Lagerung ermöglicht auch hier den Ausgleich von von dem Gehäuse 11 übertragenen äußeren Einwirkungen, z. B. von Stößen, auf das Heizelement 30, da die Federn 63 etwaige über das Gehäuse 11 übertragene Stöße abfangen können. Die hervorstehenden Elemente 52, 20 an der Luftleiteinheit 50 und an dem oberen Berührungsschutzgitter 19 sind vorzugsweise integral mit diesen und/oder als an diese anbringbare, separate Elemente ausgebildet.

Grundsätzlich ist es möglich, an dem oberen Berührungsschutzgitter 19 und/oder an der Luftleiteinheit 50 nur jeweils ein hervorstehendes Element 20, 52 auszubilden. Das Gitter bzw. die Luftleiteinheit wären dann mit einem aufgesetzten oder aufsetzbaren Rahmen als hervorstehendes Element ausgebildet, wobei das Heizelement dann über die Rahmen eingeklemmt wäre. Die Rahmen können sowohl als separate Elemente vorgesehen werden oder aber sie sind integral mit dem Gitter bzw. der Luftleiteinheit ausgebildet.

Zur Klemmung des gelagerten Heizelements ist es alternativ möglich, zusätzliche Zwischenstücke an Stelle der Luftleiteinheit und/oder des oberen Berührungsschutzgitters zu verwenden. Die Zwischenstücke sind dann vollständig innerhalb des Gehäuses gelagert und stützen sich selbst wiederum gegen das Gehäuse bzw. gegen andere Bauteile des Heizlüfters ab.

In der Ausführungsform gem. Fig. 8 sind die Federn 63 als Scheibenelemente oder als halbkugelförmige Elemente ausgebildet, die sich sowohl über die Unterseite 31, als auch über die Oberseite 32 des Heizelements 30 hervor erstrecken. Die Scheibenelemente sind demgemäß über ihre jeweiligen Mittelpunkte an den Aufnahmeelementen 61 und damit an dem Heizelement 30 befestigt. Damit dienen sie beidseitig als Auflager. Alternativ ist es möglich, dass das Heizelement sowohl auf seiner Unterseite als auch auf seiner Oberseite Aufnahmeelemente und Federn aufweist.

Fig. 9 zeigt eine im Schnitt dargestellte Draufsicht des Heizlüfter 10 gemäß der zweiten Ausführungsform mit der Halterung 60. Das obere Berührungsschutzgitter ist dabei entfernt, so dass das Heizelement 30 sichtbar ist. Das Heizelement ist hier als PTC-Element ausgebildet und weist eine gitterförmige Struktur auf. Aufgrund dieser Ausgestaltung als Wabenkörper wird eine ausreichende Luftdurchströmung durch den Heizlüfter ermöglicht, wobei der Wabenkörper einen geringen Strömungswiderstand aufweist. Die Halterung 60 an den vier Ecken des scheibenförmigen Heizelements 30 umfasst die Aufnahmeelemente 61 und die an diese angebrachten Federn 63, wobei die Federn im Schnitt dargestellt sind. Jedes Aufnahmeelement 61 weist an einem Ende z. B. eine Art schnabelförmige Öffnung auf, um das Heizelement 30 darin zu lagern. An einem anderen Ende ist an dem Aufnahmeelement 61 z. B. ein stecknadelkopfförmiger Zapfen oder dergleichen Einrichtung vorgesehen. Die scheibenförmigen, im Schnitt dargestellten Federn 63 weisen in ihrem jeweiligen Mittelpunkt ein Loch auf, so dass die Federn unproblematisch auf die jeweiligen Aufnahmeelemente 61 über den stecknadelförmigen Zapfen aufsteckbar sind. Ein kopfförmiges Ende des Zapfens verhindert ein Herausgleiten der jeweiligen Federn 63 aus dem entsprechenden Aufnahmeelement 61.

Das Gebläse 40 saugt z. B. an der Unterseite 12 des Heizlüfters 10 über eine Lufteintrittsöffnung 14 Luft in Pfeilrichtung Pe an. Die Luftleiteinheit 50 dient einer angemessenen Luftführung bzw. Luftverwirbelung in dem Heizlüfter 10. Damit ist gewährleistet, dass die von dem Gebläse 40 angesaugte Luft in zweckmäßiger Weise durch den Lüfter 10 geleitet wird. Über das Heizelement 30 erfolgt eine Erwärmung der eingesaugten Luft, so dass diese in erwärmtem Zustand über eine Luftaustrittsöffnung 15 in die Umgebung in Pfeilrichtung Pa ausgegeben wird. Grundsätzlich ließe sich die Luftströmungsrichtung auch entgegengesetzt vorsehen.

Die Fig. 10 und 11 zeigen das obere Berührungsschutzgitter 19 für den Heizlüfter 10 gemäß der zweiten Ausführungsform. Fig. 10 stellt eine Seitenansicht dar, Fig. 11 zeigt das Gitter 19 in einer Draufsicht. Insbesondere Fig. 10 verdeutlicht die hervorstehenden Elemente 20, die in dieser Ausführungsform an der unteren Seite des Gitters einstückig an dieses angeformt sind. Über die Zapfen 20 liegt das Gitter 19 an den Federn 63 der Halterung 60 für das Heizelement 30 auf. Gleichzeitig schützt das Gitter 19 vor dem Eingriff in das Innere des Heizlüfters 10.

Es sei darauf hingewiesen, dass die soeben beschriebenen Ausführungsformen nicht nur für sich alleine einsetzbar sind. Vielmehr lassen sich die Ausführungsformen auch kumulativ anwenden, d. h. dass beispielsweise ein mit dem federnden Rahmen ausgebildetes Heizlüftergehäuse zur Aufnahme eines mit Aufnahmeelementen und Federn versehenen Heizelementes ausgebildet sein kann. Damit lassen sich erste Stöße bereits durch die federnde Lagerung des Rahmens abbildern. Zusätzlichen Schutz bilden dann die unmittelbar an dem Heizelement angeordneten Federn. Insbesondere für sehr stark belastete Heizlüfter bietet sich eine derartige Lösung an.

Wie insbesondere Fig. 9 zu entnehmen, weist das Gehäuse in dieser Ausführungsform an einer Außenseite eine Befestigungseinrichtung 17 zur Aufnahme einer Adapterplatte 70a, 70b auf, wie sie in den Fig. 12, 13, 14 und 15 gezeigt sind. Die Adapterplatten 70a, 70b weisen jeweils ein Befestigungselement 71, 72 auf, so dass der Heizlüfter 10 mittels dieses Befestigungselements 71, 72 an einer dafür vorgesehenen Stelle, beispielsweise in einem Schaltschrank befestigbar ist. Die Befestigungseinrichtung 17 an dem Gehäuse 11 des Heizlüfters 10 ist hier als Rasthaken ausgebildet, über die jeweils eine Adapterplatte 70a, 70b an der Gehäusewand beispielsweise eingehängt werden kann. Dazu weisen die Adapterplatten 70a, 70b jeweils ein entsprechendes Gegenstück, nämlich mindestens einen Vorsprung und/oder mindestens eine Ausnehmung auf. Alternativ ist es möglich, die Adapterplatten 70a, 70b an dem Gehäuse 11 zu verschrauben.

Fig. 12 stellt die mit einem elastischen Federbügel 71 ausgebildete Adapterplatte 70a zum Anbringen an das Heizlüftergehäuse 11 in einer Vorderansicht dar. Fig. 13 zeigt die Adapterplatte 70a in einer Seitenansicht. Eine weitere Adapterplatte 70b ist Fig. 14 zu entnehmen, wobei hier ein zweites Befestigungselement, nämlich in diesem Falle zwei Langlöcher 72, gezeigt ist. Fig. 15 zeigt auch diese Adapterplatte 70b in einer Seitenansicht. Sind verschiedene Adapterplatten mit verschiedenen Befestigungselementen vorgesehen, so kann je nach Bedarf das geeignete Befestigungselement ausgewählt und über die jeweilige Adapterplatte an dem Gehäuse 11 des Heizlüfters 10 befestigt werden.

Der Federbügel 71 ermöglicht eine Clip-Befestigung des mit der Adapterplatte 70a versehenen Heizlüfters 10 an der gewünschten Stelle, z. B. an einer dafür ausgelegten Schiene in einem Schaltschrank. Mittels der Langlöcher 72 kann der mit der Adapterplatte 70b vorgesehene Heizlüfter 10 an der entsprechenden Stelle verschraubt werden.

Wie insbesondere aus Fig. 1 ersichtlich und oben bereits beschrieben, ist hier die Befestigungseinrichtung 17 derart an dem Gehäuse 11 ausgebildet, dass sie gleichzeitig als Befestigungselement dient. Die Befestigungseinrichtung 17 (hier nicht vollständig dargestellt), kann mit dem elastischen und/oder klappbaren Federbügel 71 versehen werden, um den Heizlüfter 10 unmittelbar an der gewünschten Stelle zu platzieren. Eine zusätzliche Adapterplatte ist in diesem Falle nicht mehr notwendig.

Vorzugsweise sind das Aufnahmeelement bzw. die Aufnahmeelemente 61 der Halterungen 60 der hier gezeigten Ausführungsformen aus Kunststoff ausgebildet. Kunststoffe sind äußerst stabile und bruchfeste Werkstoffe bei gleichzeitig geringer Masse. Insofern können Aufnahmeelemente 61 aus Kunststoff einen sicheren Halt des Heizelements 30 gewährleisten und unproblematisch federnd gelagert werden.

Vorzugsweise sind die Federelemente 62 gemäß der ersten Ausführungsform aus Kunststoff ausgebildet. Kunststoff ermöglicht eine stabile Ausgestaltung federnder Bauteile bei gleichzeitig geringer Masse. Auch die Federn 63 gemäß der zweiten bevorzugten Ausführungsform sind beispielsweise aus Kunststoff ausgebildet, z. B. aus einem Elastomer, wie Gummi oder Silikon.

Die an dem Rahmen 64 angeformten Federelemente 62 sowie die federnde Einrichtung 55 der Luftleiteinheit 50 sind vorzugsweise jeweils integral miteinander ausgebildet, so dass die Federelemente 62 und der Rahmen 64 bzw. die federnde Einrichtung 55 und die Luftleiteinheit 50 aus jeweils demselben Material hergestellt sind. Eine als separates Element vorgesehene federnde Einrichtung kann z. B. auch als mindestens eine metallische Schraubenfeder oder dergleichen federndes Element ausgebildet sein. Auch eignet sich eine Tellerfeder oder ein Tellerfederpaket für die spielfreie Lagerung des Gebläses mittels der federnden Einrichtung.

An dieser Stelle sei darauf hingewiesen, dass alle oben beschriebenen Teile für sich alleine gesehen und in jeder Kombination, insbesondere die in den Zeichnungen dargestellten Details, als erfindungswesentlich beansprucht werden. Abänderungen hiervon sind dem Fachmann geläufig.

### Bezugszeichenliste

- 10: Heizlüfter
- 11: Gehäuse
- 12: Unterseite
- 13: Oberseite
- 14: Lufteintrittsöffnung
- 15: Luftaustrittsöffnung
- 16: Anschlussklemmleiste
- 17: Befestigungseinrichtung
- 18: Unteres Berührungsschutzgitter
- 19: Oberes Berührungsschutzgitter
- 20: Hervorstehendes Element, Zapfen

- 30: Heizelement
- 31: Unterseite
- 32: Oberseite

- 40: Gebläse

- 50: Luftleiteinheit
- 51: Zapfenelement
- 52: Hervorstehendes Element, Aufnahmefläche
- 53: Untere Seite
- 54: Obere Seite
- 55: Federnde Einrichtung

- 60: Halterung
- 61: Aufnahmeelement
- 62: Federelement
- 63: Feder
- 64: Rahmen
- 65: Krallen
- 65a: Unteres Krallenelement
- 65b: Oberes Krallenelement
- 66: Abstandselement
- 67a: Untere Auflage-, Kontaktfläche
- 67b: Obere Auflage-, Kontaktfläche

- 70a: Adapterplatte
- 70b: Adapterplatte
- 71: Federbügel
- 72: Langloch

- Pe: Strömungsrichtung Lufteintritt
- Pa: Strömungsrichtung Luftaustritt
- L: Längsrichtung des Gehäuses

## Patentansprüche

1. Heizlüfter, umfassend
- ein in einer Längsrichtung (L) von Luft durchströmbares Gehäuse (11),
- mindestens ein Heizelement (30), wobei das Heizelement (30) als PTC-Element ausgebildet ist,
- ein Gebläse (40) zum Fördern der Luft, wobei das Gebläse getrennt vom PTC-Element am Gehäuse gelagert ist
**dadurch gekennzeichnet, dass**
das Heizelement (30) mittels einer Halterung federelastisch am Gehäuse (11) gelagert ist.

2. Heizlüfter nach Anspruch 1,
**dadurch gekennzeichnet, dass**
die Halterung (60) mindestens ein mit dem Heizelement (30) im Wesentlichen fest verbundenes Aufnahmeelement (61) umfasst, das gegenüber dem Gehäuse (11) federnd gelagert ist.

3. Heizlüfter nach Anspruch 2,
**dadurch gekennzeichnet, dass**
das Aufnahmeelement (61) einen Rahmen (64) mit Krallen (65) umfasst, die derart ausgebildet sind, dass das Heizelement (30) in die Krallen (65) einrastbar und so mit dem Rahmen (64) fest verbindbar ist.

4. Heizlüfter nach Anspruch 3,
**dadurch gekennzeichnet, dass**
das Aufnahmeelement (61) untere Krallenelemente (65a) und obere Krallenelemente (65b) aufweist, wobei die unteren Krallenelemente (65a) unmittelbar an dem Rahmen (64) ausgebildet sind und die oberen Krallenelemente (65b) mittels mindestens einem an dem Rahmen (64) angeordneten Abstandselement (66) von dem Rahmen (64) beabstandet ausgebildet sind.

5. Heizlüfter nach Anspruch 4,
**dadurch gekennzeichnet, dass**
die unteren Krallenelemente (65a) und die oberen Krallenelemente (65b) jeweils alternierend an dem Rahmen (64) angeordnet sind.

6. Heizlüfter nach einem der Ansprüche 3 bis 5,
**dadurch gekennzeichnet, dass**
der Rahmen (64) angeformte Federelemente (62) zur federnden Befestigung am Gehäuse (11) aufweist.

7. Heizlüfter nach Anspruch 6,
**dadurch gekennzeichnet, dass**
die Federelemente (62) integral mit dem Rahmen (64) ausgebildet sind.

8. Heizlüfter nach Anspruch 6,
**dadurch gekennzeichnet, dass**
die Federelemente (62) als an den Rahmen (64) anbringbare, separate Elemente ausgebildet sind.

9. Heizlüfter nach einem der Ansprüche 6 bis 8,
**dadurch gekennzeichnet, dass**
die Federelemente (62) an Halteeinrichtungen des Gehäuses (11) verriegelbar sind.

10. Heizlüfter nach einem der Ansprüche 6 bis 9,
**dadurch gekennzeichnet, dass**
der Rahmen (64) an nur zwei sich gegenüberliegenden Gehäusewandungen befestigt ist, wobei mindestens zwei Federelemente (62) für die Verbindung des Rahmens (64) mit jeweils einer Gehäusewandung vorgesehen sind.

11. Heizlüfter nach einem der Ansprüche 6 bis 10,
**dadurch gekennzeichnet, dass**
die Federelemente (62) aus Kunststoff ausgebildet sind.

12. Heizlüfter nach Anspruch 1 oder 2,
**dadurch gekennzeichnet, dass**
die Halterung (60) eine Vielzahl von separaten Aufnahmeelementen (61) umfasst,
die jeweils am Heizelement (30) befestigbar sind und Federn (63) aufweisen, zur Abstützung am Gehäuse (11).

13. Heizlüfter nach Anspruch 12,
**dadurch gekennzeichnet, dass**
die Federn (63) gegenüber einer Verschiebung in Längsrichtung (L) im Gehäuse (11) durch mindestens ein, in das Gehäuse (11) einsetzbares Zwischenstück (19, 50) gehalten sind.

14. Heizlüfter nach Anspruch 13,
**dadurch gekennzeichnet, dass**
das Zwischenstück als Berührungsschutzgitter (19) ausgebildet ist.

15. Heizlüfter nach Anspruch 13 oder 14,
**dadurch gekennzeichnet, dass**
das Zwischenstück als Luftleiteinheit (50) ausgebildet ist.

16. Heizlüfter nach einem der Ansprüche 13 bis 15,
**dadurch gekennzeichnet, dass**
das Zwischenstück (19, 50) hervorstehende Elemente (20, 52) zum Halten der Federn (63) aufweist, wobei die hervorstehenden Elemente (20, 52) integral mit dem Zwischenstück (19, 50) und/oder als an das Zwischenstück (19, 50) anbringbare, separate Elemente ausgebildet sind.

17. Heizlüfter nach Anspruch 15 oder 16,
**dadurch gekennzeichnet, dass**
die Luftleiteinheit (50) zum Halten des Gebläses (40) gegenüber der Verschiebung in Längsrichtung (L) im Gehäuse (11) ausgebildet ist.

18. Heizlüfter nach einem der Ansprüche 15 bis 17,
**dadurch gekennzeichnet, dass**
die Luftleiteinheit (50) eine federnde Einrichtung (55) zur Verspannung des Gebläses (40) in dem Gehäuse (11) aufweist.

19. Heizlüfter nach einem der vorhergehenden Ansprüche,
**dadurch gekennzeichnet, dass**
mindestens eine Gehäusewandung an einer Außenseite mindestens eine Befestigungseinrichtung (17) zur Aufnahme einer Adapterplatte (70a, 70b) aufweist,
wobei die Adapterplatte (70a, 70b) mindestens ein Befestigungselement (71, 72) zur Befestigung des Heizlüfters (10) an einer dafür vorgesehenen Stelle aufweist.

20. Heizlüfter nach einem der Ansprüche 12 bis 19,
**dadurch gekennzeichnet, dass**
die Federn (63) aus Kunststoff ausgebildet sind.

21. Heizlüfter nach Anspruch 20,
**dadurch gekennzeichnet, dass**
der Kunststoff für die Federn (63) ein Elastomer, z. B. Gummi oder Silikon, ist.

22. Heizlüfter nach einem der Ansprüche 2 bis 21,
**dadurch gekennzeichnet, dass**
das Aufnahmeelement oder die Aufnahmeelemente (61) aus Kunststoff ausgebildet sind.

23. Heizlüfter nach einem der vorhergehenden Ansprüche,
**dadurch gekennzeichnet, dass**
das PTC-Element (30) als ein Wabenkörper ausgebildet ist.

24. Baukasten, umfassend
einen Heizlüfter (10) nach einem der vorhergehenden Ansprüche, wobei
- mindestens zwei, jeweils mindestens ein Befestigungselement (71, 72) zur Befestigung des Heizlüfters (10) an einer dafür vorgesehenen Stelle aufweisende Adapterplatten (70a, 70b) und
- Einrichtungen zum Befestigen wahlweise einer der Adapterplatten (70a, 70b) an einem Gehäuse (11) des Heizlüfters (10)
vorgesehen sind.

25. Baukasten nach Anspruch 24,
**dadurch gekennzeichnet, dass**
das Befestigungselement als elastischer und/oder klappbarer Federbügel (71) zur Ausbildung einer Clipbefestigung und/oder als mindestens ein Langloch (72) zur Ausbildung mindestens einer Schraubverbindung vorgesehen ist.

26. Baukasten nach Anspruch 24 oder 25,
**dadurch gekennzeichnet, dass**
die Einrichtungen zum Befestigen der Adapterplatten (70a, 70b) umfassen
- mindestens einen Rasthaken (17) an dem Gehäuse (11) des Heizlüfters (10) und
- mindestens eine Ausnehmungen und/oder einen Vorsprung an den Adapterplatten (70a, 70b) als Gegenstück zu dem mindestens einen Rasthaken (17).

## Claims

1. Fan heater, comprising
- a housing (11), through which air can flow in a longitudinal direction (L),
- at least one heating element (30), the heating element (30) being formed as a PTC element,
- a blower (40) for propelling the air, the blower being mounted on the housing separately from the PTC element,
**characterized in that**
- the heating element (30) is mounted resiliently on the housing (11) by means of a holding fixture.

2. Fan heater according to Claim 1, **characterized in that** the holding fixture (60) comprises at least one receiving element (61), which is connected substantially fixedly to the heating element (30) and is mounted resiliently with respect to the housing (11).

3. Fan heater according to Claim 2, **characterized in that** the receiving element (61) comprises a frame (64) with clips (65), which are formed in such a way that the heating element (30) can be made to engage in the clips (65) and can in this way be fixedly connected to the frame (64).

4. Fan heater according to Claim 3, **characterized in that** the receiving element (61) has lower clip elements (65a) and upper clip elements (65b), the lower clip elements (65a) being formed directly on the frame (64) and the upper clip elements (65b) being formed at a distance from the frame (64) by means of at least one spacing element (66) arranged on the frame (64).

5. Fan heater according to Claim 4, **characterized in that** the lower clip elements (65a) and the upper clip elements (65b) are respectively arranged alternately on the frame (64).

6. Fan heater according to one of Claims 3 to 5, **characterized in that** the frame (64) has formed-on spring elements (62) for fastening resiliently to the housing (11).

7. Fan heater according to Claim 6, **characterized in that** the spring elements (62) are formed integrally with the frame (64).

8. Fan heater according to Claim 6, **characterized in that** the spring elements (62) are formed as separate elements that can be attached to the frame (64).

9. Fan heater according to one of Claims 6 to 8, **characterized in that** the spring elements (62) can be locked at holding devices of the housing (11).

10. Fan heater according to one of Claims 6 to 9, **characterized in that** the frame (64) is fastened on only two opposing housing walls, at least two spring elements (62) being provided for the connection of the frame (64) to a respective housing wall.

11. Fan heater according to one of Claims 6 to 10, **characterized in that** the spring elements (62) are made of plastic.

12. Fan heater according to Claim 1 or 2, **characterized in that** the holding fixture (60) comprises a multiplicity of separate receiving elements (61), which can respectively be fastened to the heating element (30) and have springs (63), for providing support on the housing (11).

13. Fan heater according to Claim 12, **characterized in that** the springs (63) are held, to prevent them from being displaced in the longitudinal direction (L) in the housing (11), by at least one intermediate piece (19, 50) that can be inserted into the housing (11).

14. Fan heater according to Claim 13, **characterized in that** the intermediate piece is formed as a guard screen (19).

15. Fan heater according to Claim 13 or 14, **characterized in that** the intermediate piece is formed as an air deflector unit (50).

16. Fan heater according to one of Claims 13 to 15, **characterized in that** the intermediate piece (19, 50) has protruding elements (20, 52) for holding the springs (63), the protruding elements (20, 52) being formed integrally with the intermediate piece (19, 50) and/or as separate elements that can be attached to the intermediate piece (19, 50).

17. Fan heater according to Claim 15 or 16, **characterized in that** the air deflector unit (50) is formed for holding the blower (40) to prevent it from being displaced in the longitudinal direction (L) in the housing (11).

18. Fan heater according to one of Claims 15 to 17, **characterized in that** the air deflector unit (50) has a resilient device (55) for clamping the blower (40) in the housing (11).

19. Fan heater according to one of the preceding claims, **characterized in that** at least one housing wall has on an outer side at least one fastening device (17) for receiving an adapter plate (70a, 70b), the adapter plate (70a, 70b) having at least one fastening element (71, 72) for fastening the fan heater (10) at a location intended for it.

20. Fan heater according to one of Claims 12 to 19, **characterized in that** the springs (63) are made of plastic.

21. Fan heater according to Claim 20, **characterized in that** the plastic for the springs (63) is an elastomer, for example rubber or silicone.

22. Fan heater according to one of Claims 2 to 21, **characterized in that** the receiving element or the receiving elements (61) are made of plastic.

23. Fan heater according to one of the preceding claims, **characterized in that** the PTC element (30) is formed as a honeycomb body.

24. Assembly, comprising
a fan heater (10) according to one of the preceding claims, provided with
- at least two adapter plates (70a, 70b) each having at least one fastening element (71, 72) for fastening the fan heater (10) at a location intended for it, and
- devices for fastening optionally one of the adapter plates (70a, 70b) to a housing (11) of the fan heater (10).

25. Assembly according to Claim 24, **characterized in that** the fastening element is provided as a flexible and/or bendable spring brace (71) for forming a clip fastening and/or as at least one slot (72) for forming at least one screw connection.

26. Assembly according to Claim 24 or 25, **characterized in that** the devices for fastening the adapter plates (70a, 70b) comprise
- at least one locating hook (17) on the housing (11) of the fan heater (10) and
- at least one recess and/or projection on the adapter plates (70a, 70b) as a counterpart to the at least one locating hook (17).

## Revendications

1. Radiateur soufflant, comprenant :
- un boîtier (11) pouvant être parcouru par de l'air dans une direction longitudinale (L),
- au moins un élément chauffant (30), l'élément chauffant (30) étant réalisé sous forme d'élément à CTP,
- une soufflante (40) pour refouler l'air, la soufflante étant montée de manière séparée de l'élément à CTP sur le boîtier,
**caractérisé en ce que**
l'élément chauffant (30) est monté au moyen d'une fixation de manière élastique à ressort sur le boîtier (11).

2. Radiateur soufflant selon la revendication 1,
**caractérisé en ce que**
la fixation (60) comprend au moins un élément de logement (61) connecté essentiellement fixement à l'élément chauffant (30), qui est monté à ressort par rapport au boîtier (11).

3. Radiateur soufflant selon la revendication 2,
**caractérisé en ce que**
l'élément de logement (61) comprend un cadre (64) avec des crampons (65), qui sont réalisés de telle sorte que l'élément chauffant (30) puisse être encliqueté dans les crampons (65), et puisse ainsi être connecté fixement au cadre (64).

4. Radiateur soufflant selon la revendication 3,
**caractérisé en ce que**
l'élément de logement (61) présente des éléments de crampons (65a) inférieurs et des éléments de crampons (65b) supérieurs, les éléments de crampons (65a) inférieurs étant réalisés directement sur le cadre (64) et les éléments de crampons supérieurs (65b) étant réalisés de manière espacée du cadre (64) au moyen d'au moins un élément d'espacement (66) disposé sur le cadre (64).

5. Radiateur soufflant selon la revendication 4,
**caractérisé en ce que**
les éléments de crampons (65a) inférieurs et les éléments de crampons (65b) supérieurs sont à chaque fois disposés en alternance sur le cadre (64).

6. Radiateur soufflant selon l'une quelconque des revendications 3 à 5,
**caractérisé en ce que**
le cadre (64) présente des éléments de ressort façonnés (62) pour la fixation à ressort sur le boîtier (11).

7. Radiateur soufflant selon la revendication 6,
**caractérisé en ce que**
les éléments de ressort (62) font partie intégrante du cadre (64).

8. Radiateur soufflant selon la revendication 6,
**caractérisé en ce que**
les éléments de ressort (62) sont réalisés sous forme d'éléments séparés pouvant être montés sur le cadre (64).

9. Radiateur soufflant selon l'une quelconque des revendications 6 à 8,
**caractérisé en ce que**
les éléments de ressort (62) peuvent être verrouillés sur des dispositifs de fixation du boîtier (11).

10. Radiateur soufflant selon l'une quelconque des revendications 6 à 9,
**caractérisé en ce que**
le cadre (64) est fixé à seulement deux parois opposées du boîtier, au moins deux éléments de ressort (62) étant prévus pour la connexion du cadre (64) à une paroi respective du boîtier.

11. Radiateur soufflant selon l'une quelconque des revendications 6 à 10,
**caractérisé en ce que**
les éléments de ressort (62) sont réalisés en plastique.

12. Radiateur soufflant selon la revendication 1 ou 2,
**caractérisé en ce que**
la fixation (60) comprend une pluralité d'éléments de logement séparés (61),
qui peuvent être fixés à chaque fois sur l'élément chauffant (30), et qui présentent des ressorts (63) pour le support sur le boîtier (11).

13. Radiateur soufflant selon la revendication 12,
**caractérisé en ce que**
les ressorts (63) sont fixés contre un déplacement dans la direction longitudinale (L) dans le boîtier (11) par au moins une pièce intermédiaire (19, 50) pouvant être insérée dans le boîtier (11).

14. Radiateur soufflant selon la revendication 13,
**caractérisé en ce que**
la pièce intermédiaire est réalisée sous forme de grille de protection (19) contre le contact.

15. Radiateur soufflant selon la revendication 13 ou 14,
**caractérisé en ce que**
la pièce intermédiaire est réalisée sous forme d'unité de guidage d'air (50).

16. Radiateur soufflant selon l'une quelconque des revendications 13 à 15,
**caractérisé en ce que**
la pièce intermédiaire (19, 50) présente des éléments saillants (20, 52) pour la fixation des ressorts (63), les éléments saillants (20, 52) formant partie intégrante de la pièce intermédiaire (19, 50) et/ou étant réalisés sous la forme d'éléments séparés pouvant être montés sur la pièce intermédiaire (19, 50).

17. Radiateur soufflant selon la revendication 15 ou 16,
**caractérisé en ce que**
l'unité de guidage d'air (50) est réalisée pour fixer la soufflante (40) contre un déplacement dans la direction longitudinale (L) dans le boîtier (11).

18. Radiateur soufflant selon l'une quelconque des revendications 15 à 17,
**caractérisé en ce que**
l'unité de guidage d'air (50) présente un dispositif à ressort (55) pour serrer la soufflante (40) dans le boîtier (11).

19. Radiateur soufflant selon l'une quelconque des revendications précédentes,
**caractérisé en ce**
**qu'**au moins une paroi du boîtier présente sur un côté extérieur au moins un dispositif de fixation (17) pour recevoir une plaque d'adaptateur (70a, 70b),
la plaque d'adaptateur (70a, 70b) présentant au moins un élément de fixation (71, 72) pour la fixation du radiateur soufflant (10) en un emplacement prévu à cet effet.

20. Radiateur soufflant selon l'une quelconque des revendications 12 à 19,
**caractérisé en ce que**
les ressorts (63) sont réalisés en plastique.

21. Radiateur soufflant selon la revendication 20,
**caractérisé en ce que**
le plastique des ressorts (63) est un élastomère, par exemple du caoutchouc ou du silicone.

22. Radiateur soufflant selon l'une quelconque des revendications 2 à 21,
**caractérisé en ce que**
l'élément de logement ou les éléments de logement (61) sont réalisés en plastique.

23. Radiateur soufflant selon l'une quelconque des revendications précédentes,
**caractérisé en ce que**
l'élément à CTP (30) est réalisé sous forme de corps en nid d'abeilles.

24. Module, comprenant
un radiateur soufflant (10) selon l'une quelconque des revendications précédentes,
- au moins deux plaques d'adaptateur (70a, 70b) présentant à chaque fois au moins un élément de fixation (71, 72) pour la fixation du radiateur soufflant (10) en un emplacement prévu à cet effet étant prévues, et
- des dispositifs de fixation de manière sélective des plaques d'adaptateur (70a, 70b) sur un boîtier (11) du radiateur soufflant (10) étant prévus.

25. Module selon la revendication 24,
**caractérisé en ce que**
l'élément de fixation est réalisé sous la forme d'étriers à ressort (71) élastiques et/ou rabattables, pour la réalisation d'une fixation par serrage et/ou sous la forme d'au moins un trou oblong (72) pour réaliser au moins une connexion par vissage.

26. Module selon la revendication 24 ou 25,
**caractérisé en ce que**
les dispositifs pour la fixation des plaques d'adaptateur (70a, 70b) comprennent :
- au moins un crochet d'encliquetage (17) sur le boîtier (11) du radiateur soufflant (10) et
- au moins un évidement et/ou une saillie sur les plaques d'adaptateur (70a, 70b) en tant que pièce conjuguée à l'au moins un crochet d'encliquetage (17).
